# EUROPÄISCHE PATENTSCHRIFT

(11) **EP 2 185 884 B1**
(45) Veröffentlichungstag und Bekanntmachung des Hinweises auf die Patenterteilung: **05.01.2011**
(21) Anmeldenummer: 08784947.7
(22) Anmeldetag: 22.07.2008
(51) Int. Cl.: F28F 1/12, F28F 1/32, F28F 3/02

(54) **RIPPE FÜR EINEN WÄRMETAUSCHER**
FIN FOR A HEAT EXCHANGER
AILETTE POUR UN ÉCHANGEUR DE CHALEUR

(30) Priorität: 31.07.2007 DE 102007036308
(43) Veröffentlichungstag der Anmeldung: 19.05.2010
(73) Patentinhaber: Behr GmbH & Co. KG, 70469 Stuttgart (DE)
(72) Erfinder: KNAUS, Hermann, 70192 Stuttgart (DE); SCHMIDT, Florian, 71686 Remseck (DE); RÖSLER, Stefan, 73733 Esslingen (DE)
(86) Internationale Anmeldenummer: PCT/EP2008/005983
(87) Internationale Veröffentlichungsnummer: WO 2009/015805

(56) Entgegenhaltungen:
- DE-A1- 10 344 699
- JP-A- 62 112 997
- JP-A- 63 025 492
- US-A- 3 265 127

## Beschreibung

Die Erfindung betrifft eine Rippe für einen Wärmetauscher nach dem Oberbegriff des Anspruchs 1.

Es sind Wärmetauscher bekannt, bei denen zur Verbesserung der Tauscherleistung Rippen in fluiddurchströmten Kanälen vorgesehen sind. Solche Rippen können zum Beispiel als Glattrippen, Kiemenrippen oder auch als Stegrippen ausgebildet sein. Im ersten Fall wird aufgrund der weitgehend laminaren Strömung eine nur relativ kleine Verbesserung der Tauscherleistung erreicht, wobei aber auch der durch die Rippen bedingte Druckabfall des Fluids verhältnismäßig gering ist. Stegrippen zeigen eine besonders deutliche Verbesserung der Tauscherleistung bei gegebener Baugröße, bedeuten aber auch einen oft unerwünscht großen Druckabfall über den Strömungskanal. Stegrippen kommen unter anderem in Ladeluftkühlern von Kraftfahrzeugen zum Einsatz, und zwar vorwiegend auf der Seite der Ladeluft.

DD 0 152 187 beschreibt ein streifenförmiges Rohreinbauelement für Rohrbündel-Wärmetauscher im Bereich der petrochemischen Industrie, bei dem trapezförmige Auslaschungen zur Erzeugung von Turbulenzen vorgesehen sind. Die Auslaschungen haben in Strömungsrichtung eine veränderliche Breite, wobei die Laschungen um eine längere von zwei parallelen Kanten des Trapezes um einen Winkel von mehr als 30° aus dem Streifen ausgebogen sind.

Die JP 63-025 492 offenbart Ausstellungen eines Bleches, die durch Schneiden erzeugt werden.

Der Forschungsbericht ("Research Memorandum") Nummer RM A9L29 des National Advisory Comittee for Aeronautics (NACA), Washington, USA, vom 23. Februar 1950 beschreibt einen versenkten Lufteinlass für Tragflächen von Flugzeugen, die in einem Geschwindigkeitsbereich von Mach 0,6 bis Mach 1,08 in ihrem Strömungsverhalten untersucht wurden.

Es ist die Aufgabe der Erfindung, eine Rippe für einen Wärmetauscher anzugeben, deren Wärmeübergang bei gegebenem Druckabfall verbessert ist.

Diese Aufgabe wird für eine eingangs genannte Vorrichtung erfindungsgemäß mit den kennzeichnenden Merkmalen des Anspruchs 1 gelöst. Durch die zwei spiegelsymmetrisch zueinander gekrümmt verlaufende Seitenwände der Auslaschung, die senkrecht zur Wandfläche orientiert sind und ausgehend von der ersten Kante eine der Neigung der Laschenfläche entsprechend abnehmende Höhe aufweisen, wird eine verbesserte Strömung der Luft im Bereich der Auslaschung erzielt, durch die bei gegebenem Druckabfall eine größere Wärmemenge zwischen Luft und Rippe übertragen wird.

In einer bevorzugten Weiterbildung formen die erste Kante, endseitige Kanten der Seitenwände und eine zweite gerade Kante der Wandung ein senkrecht zur Strömungsrichtung orientiertes, von dem ersten Fluid durchströmbares Rechteck aus. Bevorzugt entspricht eine lange Seite des Rechtecks der ersten Kante und hat eine Länge, die etwa dem fünffachen der Länge einer kurzen Seite des Rechtecks entspricht. Besonders vorteilhaft beträgt die Länge der Laschenfläche in Strömungsrichtung etwa das Achtfache der Länge der kurzen Seiten des Rechtecks. Die Auslaschung ist dabei bevorzugt spiegelsymmetrisch bezüglich einer zentralen Symmetrieebene ausgebildet und weiterhin bevorzugt verringert sich eine Breite der Laschenfläche mit zunehmendem Abstand von der ersten Kante. Dabei hat ein bezüglich der ersten Kante entgegengesetztes Ende der Laschenfläche eine kleinste Breite, wobei die kleinste Breite vorteilhaft nicht mehr als ein Zehntel, insbesondere etwa ein zwölftel der Länge der ersten Kante beträgt. Die Krümmung einer der Seitenwände in ihrem Verlauf hat zudem zumindest einen Wendepunkt bezüglich der Krümmungsrichtung. Die Neigung der Laschenfläche gegenüber der Wandfläche beträgt in bevorzugter Ausgestaltung etwa sieben Grad. Insgesamt ist hierdurch eine hutzenartige Auslaschung mit besonders geringem Druckabfall bei guter Wärmeübertragung der durchströmenden Luft bereitgestellt, wie sich durch Versuche gezeigt hat.

Bei einer besonders bevorzugten Ausführungsform hat die Form der Laschenfläche ausgehend von der ersten Kante in etwa die Parametrisierung [0; 2,500], [0,805; 2,470], [1,610; 2,290], [2,420; 1,910], [3,220; 1,540], [4,030; 1,210], [4,840; 0,980], [5,640; 0,780], [6,440; 0,590], [7,240; 0,400], [8,050; 0,210]. Diese Parametrisierung ist so zu verstehen, dass der erste Wert jeweils den Abstand von der ersten Kante angibt und der zweite Wert jeweils den Abstand von einer zentralen Symmetrieachse zu einer der beiden spiegelsymmetrischen Seitenwände. Diese Parametrisierung entspricht - bis auf einen erheblichen Skalierungsfaktor- der Form des in dem Bericht RM A9L29 der NACA beschriebenen Lufteinlasses.

Bei einer vorteilhaften Weiterbildung weist die Rippe in Strömungsrichtung mehrere nacheinander angeordnete Auslaschungen auf, was insbesondere bei langen Rippen eine sinnvolle Anordnung zum Zweck der mehrfachen Umlenkung der Luft über die Rippenstrecke ergibt. Andernfalls würde die Luftströmung nur über einen Teil der Rippe auf vorteilhafte Weise durch die Auslaschung beeinflusst.

Weiterhin vorteilhaft sind in der Wandfläche zumindest zwei Auslaschungen mit unterschiedlicher Öffnungsrichtung vorgesehen. Durch eine solche alternierende Anordnung der Öffnungsrichtung der Auslaschungen kann der Wärmeaustausch mit der strömenden Luft besonders gleichmäßig auf beiden Seiten der Rippe erfolgen.

Die Erfindung betrifft zudem einen Wärmetauscher mit zumindest einer erfindungsgemäßen Rippe nach einem der Ansprüche 1 bis 12.

Weitere Vorteile und Merkmale der Erfindung ergeben sich aus den nachfolgend beschriebenen Ausführungsbeispielen sowie aus den abhängigen Ansprüchen.

Nachfolgend werden mehrere bevorzugte Ausführungsbeispiele der Erfindung beschrieben und anhand der anliegenden Zeichnungen näher erläutert.
- Fig. 1: zeigt eine räumliche Darstellung eines ersten Ausführungsbei- spiels einer erfindungsgemäßen Rippe.
- Fig. 2: zeigt eine maßstabsgerechte Draufsicht auf eine Auslaschung ei- ner erfindungemäßen Rippe von oben.
- Fig. 3: zeigt eine räumliche Darstellung eines zweiten Ausführungsbei- spiels einer erfindungsgemäßen Rippe.

Das in Fig. 1 gezeigte Ausführungsbeispiel der Erfindung umfasst eine Rippe 1 aus einem mehrfach umgebogenen Aluminiumblech. Zwischen zwei parallelen Wandflächen 1a ist ein Strömungskanal 2 ausgebildet, durch den ein erstes Fluid des Wärmetauschers, vorliegend Luft, in Richtung des Pfeils A oder auch in der entgegengesetzten Richtung gemäß dem Pfeil A' strömt. Der Wärmetauscher ist so aufgebaut, dass mehrere der Rippen 1 unter Ausbildung paralleler benachbarter Strömungskanäle 2 nebeneinander angeordnet sind. Oberhalb und unterhalb der Rippen 1 sind Tauscherrohre oder Trennwände (nicht dargestellt), die ein zweites Fluid abgrenzen, flächig mit den Rippen 1 verbunden.

In zumindest einer der Seitenwände 1a der Rippe 1 ist eine Auslaschung 3 mit einer glatten und gegenüber der Seitenwand 1a geneigten Laschenfläche 4 angeordnet. Der Neigungswinkel beträgt etwa 7°.

Die Laschenfläche 4 hat eine erste gerade Kante 5, die sich senkrecht zu der Strömungsrichtung A, A' und parallel zu der Wandfläche 1a erstreckt.

In der Wandfläche 1a ist eine zu der Laschenfläche deckungsgleiche Ausnehmung mit einer zweiten geraden Kante 6 vorhanden. Die Laschenfläche 4 ist dabei über zwei gekrümmt verlaufende, zu einer Symmetrieachse S der Auslaschung zueinander spiegelsymmetrisch angeordnete Seitenwände 7, 8 mit der Wandfläche 1a der Rippe verbunden. Die Seitenwände 7, 8 der Auslaschung stehen senkrecht auf die Wandfläche 1a der Rippe 1. Entsprechend der Neigung der Laschenfläche 4 nimmt die Höhe der Seitenwände 7, 8 in Strömungsrichtung A zu bzw. in der umgekehrten, ebenfalls möglichen Strömungsrichtung A' ab. Endseitig sind dabei Kanten 7a, 8a maximaler Höhe der Seitenwände 7, 8 ausgebildet, die in einer Ebene mit der ersten geraden Kante 5 der Laschenfläche und der zweiten geraden Kante 6 der Wandfläche 1a liegen, wobei die vier Kanten 5, 6, 7a, 8a eine rechteckige, senkrecht auf die Wandfläche 1a stehende Durchbrechung bzw. Öffnung 9 ausbilden. Das Rechteck 9 hat ein Seitenverhältnis von 1:5, wobei die langen Seiten des Rechtecks durch die erste und zweite gerade Kante 5, 6 gebildet sind.

Die gekrümmten, zueinander spiegelsymmetrischen Seitenwände 7, 8 haben in Strömungsrichtung A an ihrem Anfang zunächst einen kleinsten Abstand voneinander, wobei der Abstand über die Länge L der Laschenfläche monoton wächst. Sowohl zu Beginn ihres Verlaufs als auch zum Ende verlaufen die Seitenwände in etwa parallel zu der Symmetrieachse S, so dass sie zu Ende ihres Verlaufs etwa senkrecht auf die erste und zweite gerade Kante 5, 6 treffen (siehe Fig. 2).

Entsprechend der Steigung von rund 7° beträgt die Länge L der Laschenfläche 4 in etwa das Achtfache der Höhe maximalen Höhe der Seitenwände 7, 8.

Die Seitenwände 7, 8 ändern auf etwa der Hälfte ihres Verlaufs ihre Krümmungsrichtung, so dass die Krümmung genau eine Wendestelle aufweist. Eine Parametrisierung des Verlaufs der Seitenwände des bevorzugten Ausführungsbeispiels lautet:
[0; 2,500], [0,805; 2,470], [1,610; 2,290], [2,420; 1,910], [3,220; 1,540], [4,030; 1,210], [4,840; 0,980], [5,640; 0,780], [6,440; 0,590], [7,240; 0,400], [8,050; 0,210].

Dabei bedeutet die jeweils erste Ziffer eines Koordinatenpaars [x; y] den Abstand in Richtung der Symmetrieachse S ausgehend von der ersten Kante 6, also entgegen der Strömungsrichtung A. Die zweite Ziffer y beschreibt an dieser Stelle den senkrechten Abstand einer Seitenwand von der Symmetrieachse S. In diesen dimensionslosen relativen Einheiten haben die Seitenwände 7, 8 eine maximale Höhe von etwa 1,0 und die maximale Breite B der Laschenfläche 4, die entlang der ersten geraden Kante verläuft, beträgt entsprechend 5,0.

Durch die vorstehend beschriebene hutzenartige Formgebung der Auslaschung mit einer geneigten Laschenfläche und in Strömungsrichtung ansteigenden Seitenwänden kann die durch den Strömungskanal 2 entlang der Wandfläche 1a strömende Luft durch die Öffnung 9 treten, wobei sie sowohl verwirbelt als auch mit einem benachbarten Strömungskanal ausgetauscht wird. Durch den ansteigenden Verlauf der Laschenfläche und die gebogenen divergierenden Seitenwände ist eine strömungsdynamisch besonders günstige Formgebung erreicht, die einen guten Wärmeaustausch bei geringem Druckabfall erzielt.

In Fig. 3 ist eine Weiterbildung der erfindungsgemäßen Rippe dargestellt, bei der mehrere Auslaschungen 3 in Strömungsrichtung nacheinander angeordnet sind. Zwei aufeinander folgende Auslaschungen sind dabei hinsichtlich ihrer Öffnungsrichtung in der Wandfläche 1a umgekehrt, also alternierend, ausgebildet. Hierdurch wird gerade bei langen Strömungskanälen 2 eine gleichmäßige und optimale Verwirbelung der Luft erzielt.

## Patentansprüche

1. Rippe für einen Wärmetauscher, umfassend
einen sich in einer Strömungsrichtung (A, A') eines ersten Fluids erstreckenden Rippenkörper (1) mit einer beidseitig von dem ersten Fluid umströmten Wandfläche (1a),
wobei in der Wandfläche (1a) zumindest eine Auslaschung (3) vorgesehen ist, durch die eine von dem ersten Fluid durchströmbare Durchbrechung (9) der Wandfläche (1a) ausgebildet ist,
wobei eine erste gerade Kante (5) der Auslaschung (3) sich senkrecht zur Strömungsrichtung (A, A') erstreckt und zur Ausbildung der Durchbrechung (9) beabstandet von der Wandfläche angeordnet ist,
wobei die Auslaschung (3) eine geneigte glatte Laschenfläche (4) aufweist, die mit der ersten geraden Kante (5) abschließt, wobei
die Laschenfläche (4) mit der Wandfläche (1a) über zwei spiegelsymmetrisch zueinander gekrümmt verlaufende Seitenwände (7, 8) der Auslaschung (3) verbunden ist, die senkrecht zur Wandfläche (1a) ausgerichtet ist und die ausgehend von der ersten Kante (5) eine der Neigung der Laschenfläche (4) entsprechend abnehmende Höhe aufweisen.

2. Rippe nach Anspruch 1, **dadurch gekennzeichnet, dass** die erste Kante (5), endseitige Kanten (7a, 8a) der Seitenwände und eine zweite gerade Kante (6) der Wandfläche (1a) ein senkrecht zur Strömungsrichtung (A, A') orientiertes, von dem ersten Fluid durchströmbares Rechteck (9) ausformen.

3. Rippe nach Anspruch 2, **dadurch gekennzeichnet, dass** eine lange Seite des Rechtecks (9) der ersten Kante (5) entspricht und eine Länge aufweist, die etwa dem fünffachen der Länge einer kurzen Seite (7a, 8a) des Rechtecks entspricht.

4. Rippe nach Anspruch 2 oder Anspruch 3, **dadurch gekennzeichnet, dass** die Länge (L) der Laschenfläche (4) in Strömungsrichtung (A, A') etwa dem achtfachen der Länge der kurzen Seiten (7a, 8a) des Rechtecks entspricht.

5. Rippe nach einem der vorhergehenden Ansprüche, **dadurch gekennzeichnet, dass** die Auslaschung (3) spiegelsymmetrisch bezüglich einer zentralen Symmetrieachse (S) ausgebildet ist.

6. Rippe nach einem der vorhergehenden Ansprüche, **dadurch gekennzeichnet, dass** sich eine Breite der Laschenfläche (4) mit zunehmendem Abstand von der ersten Kante (5) verringert.

7. Rippe nach Anspruch 6, **dadurch gekennzeichnet, dass** ein bezüglich der ersten Kante (5) entgegengesetztes Ende der Laschenfläche eine kleinste Breite aufweist, wobei die kleinste Breite nicht mehr als ein Zehntel, insbesondere etwa ein zwölftel der Länge (B) der ersten Kante (5) beträgt

8. Rippe nach einem der vorhergehenden Ansprüche, **dadurch gekennzeichnet, dass** die Krümmung einer der Seitenwände (7, 8) in ihrem Verlauf zumindest einen Wendepunkt bezüglich der Krümmungsrichtung aufweist

9. Rippe nach einem der vorhergehenden Ansprüche, **dadurch gekennzeichnet, dass** die Neigung der Laschenfläche (4) gegenüber der Wandfläche (1 a) etwa sieben Grad beträgt.

10. Rippe nach einem der vorhergehenden Ansprüche, **dadurch gekennzeichnet, dass** die Form der Laschenfläche (4) ausgehend von der ersten Kante (5) in etwa die Parametrisierung [0; 2,500], [0,805; 2,470], [1,610; 2,290], [2,420; 1,910], [3,220; 1,540], [4,030; 1,210], [4,840; 0,980], [5,640; 0,780], [6,440; 0,590], [7,240; 0,400], [8,050; 0,210] aufweisen, wobei der erste Wert jeweils den Abstand von der ersten Kante (5) angibt und der zweite Wert jeweils den Abstand von einer zentralen Symmetrieachse (S) zu einer Seitenwand (7, 8).

11. Rippe nach einem der vorhergehenden Ansprüche, **dadurch gekennzeichnet, dass** die Rippe (1) in Strömungsrichtung mehrere Auslaschungen (3) nacheinander aufweist.

12. Rippe nach einem der vorhergehenden Ansprüche, **dadurch gekennzeichnet, dass** in der Wandfläche (1a) zumindest zwei Auslaschungen (3) mit unterschiedlicher Öffnungsrichtung vorgesehen sind.

## Claims

1. A fin for a heat exchanger, comprising
a fin body (1), which extends in a flow direction (A, A') of a first fluid and has a wall surface (1a) around both sides of which the first fluid flows,
wherein at least one lug (3) is provided in the wall surface (1a), the lug forming an opening (9) in the wall surface (a) through which the first fluid can flow,
wherein a first straight edge (5) of the lug (3) extends perpendicularly to the flow direction (A, A') and is disposed at a distance from the wall surface so as to form the opening (9),
wherein the lug (3) comprises an inclined smooth lug surface (4), which ends at the first straight edge (5),
wherein the lug surface (4) is connected to the wall surface (1a) by way of two lateral walls (7, 8) of the lug (3), which are curved mirror-symmetrically with respect to each other, the lug being disposed perpendicularly to the wall surface (1a), and which, starting from the first edge (5), have a height that decreases in accordance with the inclination of the flap surface (4)

2. The fin according to claim 1, **characterized in that** the first edge (5), the terminal edges (7a, 8a) of the lateral walls, and a second straight edge (6) of the wall surface (1a) form a rectangle (9), which is oriented perpendicularly to the flow direction (A, A') and through which the first fluid can flow.

3. The fin according to claim 2, **characterized in that** a long side of the rectangle (9) corresponds to the first edge (5) and has a length that corresponds approximately to five times the length of a short side (7a, 8a) of the rectangle.

4. The fin according to claim 2 or claim 3, **characterized in that** the length (L) of the lug surface (4) in the flow direction (A A') corresponds approximately to eight times the length of the short sides (7a, 8a) of the rectangle.

5. A fin according to any one of the preceding claims, **characterized in that** the lug (3) has a mirror-symmetrical configuration with respect to a central axis of symmetry (S).

6. A fin according to any one of the preceding claims, **characterized in that** a width of the lug surface (4) decreases as the distance from the first edge (5) increases.

7. The fin according to claim 6, **characterized in that** an end of the lug surface opposite with respect to the first edge (5) has a smallest width, wherein the smallest width amounts to no more than one tenth, and particularly to approximately one twelfth, of the length (B) of the first edge (5).

8. A fin according to any one of the preceding claims, **characterized in that** the course of the curvature of one of the lateral walls (7, 8) has at least one reversal point with respect to the direction of curvature.

9. A fin according to any one of the preceding claims, **characterized in that** the inclination of the lug surface (4) with respect to the wall surface (1a) is approximately seven degrees.

10. A fin according to any one of the preceding claims, **characterized in that** the shape of the lug surface (4), starting from the first edge (5), approximately has the parameterization [0; 2.500], [0.805; 2.470], [1.610; 2.290], [2.420; 1.910], [3.220; 1.540], [4.030; 1.210], [4.840; 0.980], [5.640; 0.780], [6.440; 0.590], [7.240; 0.400], [8.050; 0.210], wherein the first value in each case denotes the distance from the first edge (5) and the second value in each case denotes the distance from a central axis of symmetry (S) to a lateral wall (7, 8).

11. A fin according to any one of the preceding claims, **characterized in that** the fin (1) has a plurality of consecutive lugs (3) in the flow direction.

12. A fin according to any one of the preceding claim, **characterized in that** at least two lugs (3) having different opening directions are provided in the wall surface (1a).

## Revendications

1. Ailette pour un échangeur de chaleur, comprenant :
- un corps d'ailette (1) s'étendant dans une direction d'écoulement (A, A') d'un premier fluide et comportant une surface de paroi (1a) baignée des deux côtés par le premier fluide,
où il est prévu, dans la surface de paroi (1a), au moins une patte ajourée (3) formant surépaisseur, à travers laquelle est configurée une ouverture (9) de la surface de paroi (1a) prouvant être traversée par le premier fluide,
où une première arête droite (5) de la patte ajourée (3) formant surépaisseur s'étend perpendiculairement à la direction d'écoulement (A, A') et, pour la configuration de l'ouverture (9), est disposée en étant espacée de la surface de paroi,
où la patte ajourée (3) formant surépaisseur présente une surface de patte (4) lisse et inclinée qui se termine par la première arête droite (5),
où la surface de patte (4) est reliée à la surface de paroi (1a) par deux parois latérales (7, 8) de la patte ajourée (3) formant surépaisseur, s'étendant de façon courbe et symétrique l'une par rapport à l'autre, patte ajourée formant surépaisseur qui est orientée perpendiculairement à la surface de paroi (1a) et qui, à partir de la première arête (5), présente une hauteur diminuant de façon correspondant à l'inclinaison de la surface de patte (4).

2. Ailette selon la revendication 1, **caractérisée en ce que** la première arête (5) forme des arêtes d'extrémité (7a, 8a) des parois latérales, et une deuxième arête droite (6) de la surface de paroi (1a) forme un rectangle (9) orienté perpendiculairement à la direction d'écoulement (A, A') et pouvant être traversé par le premier fluide.

3. Ailette selon la revendication 2, **caractérisée en ce qu'**un grand côté du rectangle (9) correspond à la première arête (5) et présente une longueur qui correspond à peu près à cinq fois la longueur d'un petit côté (7a, 8a) du rectangle.

4. Ailette selon la revendication 2 ou la revendication 3, **caractérisée en ce que** la longueur (L) de la surface de patte (4), dans la direction d'écoulement (A, A'), correspond à peu près à huit fois la longueur des petits côtés (7a, 8a) du rectangle.

5. Ailette selon l'une quelconque des revendications précédentes, **caractérisée en ce que** la patte ajourée (3) formant surépaisseur est configurée en étant symétrique par rapport à un axe de symétrie central (S).

6. Ailette selon l'une quelconque des revendications précédentes, **caractérisée en ce qu'**une largeur de la surface de patte (4) diminue quand augmente la distance par rapport à la première arête (5).

7. Ailette selon la revendication 6, **caractérisée en ce qu'**une extrémité de la surface de patte, placée à l'opposé de la première arête (5), présente une largeur qui est la plus petite, où la plus petite largeur ne mesure pas plus qu'un dixième, en particulier à peu près un douzième de la longueur (B) de la première arête (5).

8. Ailette selon l'une quelconque des revendications précédentes, **caractérisée en ce que** la courbure de l'une des parois latérales (7, 8) présente, dans son profil, au moins un point d'inflexion par rapport à la direction de courbure.

9. Ailette selon l'une quelconque des revendications précédentes, **caractérisée en ce que** l'inclinaison de la surface de patte (4) est à peu près de sept degrés par rapport à la surface de paroi (1a).

10. Ailette selon l'une quelconque des revendications précédentes, **caractérisée en ce que** la forme de la surface de patte (4), à partir de la première arête (5), présente à peu près les paramètres qui suivent : [0 ; 2,500], [0,805 ; 2,470], [1,610 ; 2,290], [2,420 ; 1,910], [3,220 ; 1,540], [4,030 ; 1,210], [4,840 ; 0,980], [5,640 ; 0,780], [6,440 ; 0,590], [7,240 ; 0,400], [8,050 ; 0,210], où la première valeur indique à chaque fois la distance par rapport à la première arête (5), la deuxième valeur indiquant à chaque fois la distance d'un axe de symétrie central (S) par rapport à une paroi latérale (7, 8).

11. Ailette selon l'une quelconque des revendications précédentes, **caractérisée en ce que** l'ailette (1) présente, dans la direction d'écoulement, plusieurs pattes ajourées (3) formant surépaisseur placées les unes derrière les autres.

12. Ailette selon l'une quelconque des revendications précédentes, **caractérisée en ce qu'**il est prévu, dans la surface de paroi (1a), au moins deux pattes ajourées (3) formant surépaisseur ayant une direction d'ouverture différente.
